# EUROPÄISCHE PATENTSCHRIFT

(11) **EP 0 937 316 B1**
(45) Veröffentlichungstag und Bekanntmachung des Hinweises auf die Patenterteilung: **10.01.2001**
(21) Anmeldenummer: 97947706.4
(22) Anmeldetag: 23.10.1997
(51) Int. Cl.: H01R 4/48, H01H 50/44

(54) **ANSCHLUSSSTÜCK FÜR CAGECLAMP-ANSCHLUSSTECHNIK**
CAGECLAMP-TECHNOLOGY CONNECTING PIECE
PIECE DE RACCORD RELEVANT DE LA TECHNIQUE CAGECLAMP

(30) Priorität: 05.11.1996 DE 29619139 U
(43) Veröffentlichungstag der Anmeldung: 25.08.1999
(73) Patentinhaber: SIEMENS AKTIENGESELLSCHAFT, 80333 München (DE)
(72) Erfinder: PFAB, Hans, D-92256 Hahnbach (DE)
(86) Internationale Anmeldenummer: DE9702470
(87) Internationale Veröffentlichungsnummer: WO9820580

(56) Entgegenhaltungen:
- EP-A- 0 735 629
- DE-A- 4 433 983
- DE-A- 19 512 371
- DE-C- 4 237 733
- DE-C- 4 319 018
- DE-C- 19 510 173

## Beschreibung

Die Erfindung bezieht sich auf ein Anschlußstück für Cage-clamp-Anschlußtechnik, das einstückig als Stanzbiegeteil gefertigt ist und das einen ersten Schenkel zur Aufnahme einer Zugfeder und einen zweiten Schenkel zur Kontaktierung aufweist.

Ein derartiger Anschlußstück ist aus DE-C-19510173 bekannt.

Ein gattungsgemäßes Anschlußstück gemäß FIG 4 wird bei Reihenklemmen verwendet. Hierbei wird die Zugfeder durch am ersten Schenkel seitlich abgewinkelte Abstützungslappen abgestützt und somit gegen Fehlbedienungen derart geschützt, daß das Betätigungswerkzeug in die Drahteinführöffnung gesteckt und so die Zugfeder verbogen wird. Die seitlich abgewinkelten Abstützungslappen stützen sich wiederum im Gehäuse ab. Das derartig ausgeführte Anschlußstück ist aufgrund des hohen Materialaufwands in der Herstellung relativ teuer.

Der Erfindung liegt die Aufgabe zugrunde, ein Anschlußstück der obengenannten Art derart zu verbessern, daß es mit geringem Materialverlust fertigbar ist.

Die Aufgabe wird erfindungsgemäß dadurch gelöst, daß aus dem ersten Schenkel ein Verriegelungslappen ausgeschert und den ersten Schenkel entgegengerichtet abgewinkelt ist.

Vorteilhafte Weiterbildungen der Erfindung sind den Unteransprüchen 2 bis 4 zu entnehmen.

Ein Ausführungsbeispiel der Erfindung wird im folgenden anhand einer Zeichnung näher erläutert. Es zeigen:
- FIG 1: ein in einem Schützgehäuse montiertes Anschlußstück,
- FIG 2: das Anschlußstück gemäß FIG 1 in einer Vorder- und Seitenansicht und
- FIG 3: eine perspektivische Ansicht des Anschlußstücks gemäß FIG 1.

In FIG 1 ist ein Ausschnitt eines Schützgehäuses dargestellt, das aus einem Oberteil 1, einem Unterteil 2 und einer Kappe 14 zusammengesetzt ist. In dem ist Anschlußstück 3 für Cage-clamp-Anschlußtechnik montiert. Das Anschlußstück 3 trägt zwei Käfig-Zugfeder 4, zu deren Betätigung beim Anschluß eines Leiters in der Kappe 14 eine Öffnung 5 zur Durchführung eines Werkzeugs, z.B. eines Schraubendrehers, vorgesehen ist. Außerdem ist die Kappe 14 mit einer Leitungszuführöffnung 6 versehen.

Das in einer Seitenansicht in FIG 2 dargestellte Anschlußstück 3 ist einstückig als Stanzbiegeteil gefertigt und besteht aus einem ersten Schenkel 7, der an seinem Ende 2 hörnerförmige Aufnahmen 8 aufweist, sowie einem dazu nahezu im rechten Winkel abgewinkelten zweiten Schenkel 9, der zur Kontaktierung dient. An dem ersten Schenkel 7 sind zwei Käfigzugfedern 4 anklemmbar. Ein zwischen den hörnerförmigen Aufnahmen 8 (siehe FIG 3) ausgescherter Lappen 10 ist entgegengesetzt zur Richtung des zweiten Schenkels 9 abgebogen. Dieser Lappen 10, der zur Abstützung der Käfigzugfedern 4 dient, kann abfallos hergestellt werden. Aus dem ersten Schenkel 7 ist außerdem ein Verriegelungslappen 11 abfallos aus der Teilmitte ausgeschert und dem ersten Schenkel 7 entgegengerichtet abgewinkelt. Der zweite Schenkel 9 ist in seiner Dicke durch geringfügige Verformung 13 vergrößert, wodurch sich ein spielfreier Sitz des Anschlußstücks 3 im Oberteil 1 des Schützgehäuses erreichen läßt.

Die Montage des Anschlußstücks 3 im Schützgehäuse erfolgt, indem zunächst das Anschlußstück 3 mit seinem zweiten Schenkel 9 in eine Nut 12 des Oberteils 1 eingeschoben wird und anschließend das Unterteil 2 von unten montiert wird, wobei eine Verriegelung über den Verriegelungslappen 11 erfolgt. Die Verformung 13 gewährleistet hierbei den spielfreien Sitz des Anschlußstücks 3 in der Nut 12. Es ergibt sich eine punktuelle Preßpassung, wobei der Kunststoff des Gehäuses nachgibt. Die hörnerförmigen Aufnahmen 8 stützen sich an der Kappe 14 des Schützgehäuses ab, so daß bei Betätigung der Käfig-zugfeder 4 eine plastische Verformung aufgrund des Biegemoments auf den ersten Schenkel 7 des Anschlußstücks 3 verhindert wird.

Das beschriebene Anschlußstück 3 kann aufgrund des geringen Materialverbrauchs kostengünstig gefertigt werden. Üblicherweise werden derartige Anschlußstücke aus einem Stanzband gefertigt. Die Kosteneinsparungen aufgrund geringeren Materialverbrauchs sind besonders hoch, wenn die Anschlußstücke rollnahtgeschweißte Schaltstücke sind, bei denen das Stanzband durchgängig mit einem Silberband beschweißt ist. Hierbei ist nämlich auch der Stanzabfall mit Silber beschichtet.

Obwohl die vorliegende Erfindung unter Bezugnahme auf die in der beigefügten Zeichnung dargestellte Ausführungsform erläutert ist, sollte berücksichtigt werden, daß damit nicht beabsichtigt ist, die Erfindung nur auf die dargestellte Ausführungsform zu beschränken, sondern alle möglichen Änderungen, Modifizierungen und äquivalente Anordnungen, soweit sie vom Inhalt der Patentansprüche gedeckt sind, einzuschließen.

## Patentansprüche

1. Anschlußstück (3) für Cageclamp-Anschlußtechnik, das einstückig als Stanzbiegeteil gefertigt ist und das einen ersten Schenkel (7) zur Aufnahme einer Käfigzugfeder (4) und einen zweiten Schenkel (9) zur Kontaktierung aufweist, **dadurch gekennzeichnet**, daß aus dem ersten Schenkel (7) ein Verriegelungslappen (11) ausgeschert und dem ersten Schenkel (7) entgegengerichtet abgewinkelt ist.

2. Anschlußstück nach Anspruch 1, **dadurch gekennzeichnet**, daß am Ende des ersten Schenkels (7) ein Lappen (10) ausgeschert und dem zweiten Schenkel (9) entgegengerichtet abgebogen ist.

3. Anschlußstück nach Anspruch 1 oder 2, **dadurch gekennzeichnet**, daß der zweite Schenkel (9) in seiner Dicke zumindest teilweise durch Verformung (13) vergrößert ist.

4. Anschlußstück nach Anspruch 2 oder 3, **dadurch gekennzeichnet**, daß der Lappen (10) zwischen zwei hörnerförmigen Zugfeder-Aufnahmen (8) ausgeschert ist.

5. Anschlußstück nach Anspruch 1 bis 4, **dadurch gekennzeichnet** , daß die hörnerförmigen Zugfeder-Aufnahmen (8) nach oben verlängert sind und sich somit der Lappen (10) in der Kappe (14) abstützt.

## Claims

1. Connector (3) for a cage clamp connection system, which is manufactured in one piece as a punched bending part and which has a first limb (7) to accommodate a cage tension spring (4) and a second limb (9) for contacting, characterized in that an interlocking lug (11) is moved out of the first limb (7) and is bent in the opposite direction to the first limb (7).

2. Connector according to claim 1, characterized in that at the end of the first limb (7) a lug (10) is moved out and is bent in the opposite direction to the second limb (9).

3. Connector according to claim 1 or 2, characterized in that the thickness of the second limb (9) is enlarged at least partially by way of deformation (13).

4. Connector according to claim 2 or 3, characterized in that the lug (10) is moved out between two horn-shaped tension spring receptacles (8).

5. Connector according to claim 1 to 4, characterized in that the horn-shaped tension spring receptacles (8) are elongated upwards and the lug (10) is therefore supported in the cap (14).

## Revendications

1. Pièce (3) de raccordement pour technique de raccordement Cageclamp, qui est fabriquée d'un seul tenant comme pièce obtenue par pliage et découpage e0t qui comporte une première branche (7) pour la réception d'un ressort (4) de traction à cage et une deuxième branche (9) pour la mise en contact, caractérisée en ce qu'une patte (11) de verrouillage est découpée dans la première branche (7) et est coudée en sens opposé à la première branche (7).

2. Pièce de raccordement suivant la revendication 1, caractérisée en ce qu'une patte (10) est découpée à l'extrémité de la première branche (7) et est coudée en sens opposé à la deuxième branche (9).

3. Pièce de raccordement suivant la revendication 1 ou 2, caractérisée en ce que la largeur de la deuxième branche (9) est agrandie au moins partiellement par déformation (13).

4. Pièce de raccordement suivant la revendication 2 ou 3, caractérisée en ce que la patte (10) est découpée entre deux dispositifs (8) de réception de ressorts de traction en forme de cornets.

5. Pièce de raccordement suivant la revendication 1 à 4, caractérisée en ce que les dispositifs (8) de réception de ressorts de traction en forme de cornets sont prolongés vers le haut et que la patte (10) s'appuie ainsi dans la coiffe (14).
